# EUROPÄISCHE PATENTSCHRIFT

(11) **EP 3 489 448 B1**
(45) Veröffentlichungstag und Bekanntmachung des Hinweises auf die Patenterteilung: **11.01.2023**
(21) Anmeldenummer: 18196293.7
(22) Anmeldetag: 24.09.2018
(51) Int. Cl.: E06B 3/46

(54) **SCHIEBETÜRDICHTUNGSSYSTEM**
SLIDING DOOR SEAL SYSTEM
SYSTÈME D'ÉTANCHÉITÉ POUR PORTE COULISSANTE

(30) Priorität: 23.11.2017 DE 102017127642
(43) Veröffentlichungstag der Anmeldung: 29.05.2019
(73) Patentinhaber: Athmer oHG, 59757 Arnsberg (DE)
(72) Erfinder: Dörfer, Ralf, 59609 Anröchte (DE); Ludwig, Maico, 59494 Soest (DE)
(74) Vertreter: Rolf, Gudrun

(56) Entgegenhaltungen:
- DE-U1- 8 126 649
- DE-U1-202008 012 162
- KR-Y1- 200 443 659

## Beschreibung

Die Erfindung betrifft ein Schiebetürdichtungssystem mit gegenseitigen Funktionsflächen und dahinter angeordneten Magneten gemäß dem Oberbegriff des ersten Patentanspruches.

Die DE 81 26 649 U1 offenbart einen an den Stirnkanten von den Schiebetüren angeordneten Magnetleistenverschluss, dessen Funktionsprofile zueinander parallele Funktionsflächen aufweisen, die senkrecht aufeinander auftreffen.

Es ist ein Schiebesystem für Hebe-Schiebe-Flügel für Fenster oder Türen bekannt, EP 3 181 790 A1, bei dem ein Dichtstreifen in Öffnungsstellung zurückgezogen in einer Nut gehalten ist, der in Schließstellung gegen die Kraft eines Federelements magnetisch aus der Nut hervorbewegt wird, sodass die Dichtleistung nur von den magnetischen Anziehungskräften abzüglich der Rückstellkraft des Federelements zur Verfügung gestellt wird. Zudem erfordert die Anordnung der Magneten innerhalb der Profile der Fenster oder Türen einen erheblichen bautechnischen Aufwand, wodurch diese Abdichtung nicht nur unsicher in ihrer Funktion, sondern auch sehr kostenintensiv herstellbar ist.

Aufgabe der Erfindung ist es, ein Schiebetürdichtungssystem zur Verfügung zu stellen, welches kostengünstig herstellbar, einfach montierbar und dauerhaft betriebssicher einsetzbar ist.

Die Lösung dieser Aufgabe ergibt sich in Verbindung mit den Merkmalen des Oberbegriffes des ersten Patentanspruches im Zusammenhang mit den technischen Merkmalen seines kennzeichnenden Teils insbesondere dadurch, dass es aus zwei gegensinnig an einem Rahmen oder einer Zarge und einem Türblatt oder zwischen zwei Türblättern anordbaren ersten und zweiten Montageprofilen mit jeweils flachen Kontaktrücken besteht, wobei an einem erswten Montageprofil ein Funktionsprofil mit einer zur Oberfläche einer Zarge oder Tür parallelen ersten Funktionsfläche und einer in eine Schließrichtung gerichteten schrägen Auflaufebene angeordnet ist und an dem zweiten Montageprofil ein elastisches Dichtprofil festgelegt ist, mit einer zur ersten Funktionsfläche parallelen zweiten Funktionsfläche und mit einem seitlichen Auflaufprofil zum Auflaufen entlang der Auflaufebene des Funktionsprofils.

Bei diesem erfinderisch einfachen Schiebetürdichtungssystems kommen sehr einfache Montageprofile zur Anwendung, die mit ihren Kontaktrücken quasi an beliebiger Ort und Stelle an Zargen oder Rahmen sowie an Türblättern angeordnet werden können, ohne dass diese mit aufwendigen separaten Profilen dafür ausgestattet werden müssen, ebenso wie ein Schließen dazu führt, dass das elastische Dichtungsprofil auf schräge Auflaufflächen des Funktionsprofils aufläuft und so bereits eine elastische Abdichtung zwischen den gegenseitigen Funktionsflächen stattfindet. Die gegenseitig angeordneten Magneten sorgen im Gegensatz zu denen des Standes der Technik zu einem weiter verstärkten gegenseitigen Kontakt der Dichtungsflächen und stellen ihn, wie beim genannten Stand der Technik nicht erst her, sodass die Magnetkräfte vollständig für ihre angedachte Aufgabe eingesetzt werden können und nicht teilweise von Rückzugsfedern aufgezehrt werden.

Weitere vorteilhafte Ausführungsformen der Erfindung ergeben sich mit und in Kombination aus den nachfolgenden Unteransprüchen.

Gemäß einer besonders bevorzugten Ausführungsform der Erfindung weisen beide Montageprofile identische Querschnitte auf, wodurch sich die Fertigungskosten des Schiebetürdichtungssystems wesentlich verringern lassen, zumal es sich hier um sehr einfache Profile handelt, die insbesondere C-formartig ausgebildet sind, wobei die Rückenflächen als ebene Kontaktrücken ausgebildet sind, und die Montageprofile entlang ihrer beiden Ränder entgegengesetzt der Kontaktrücken nach außen offene hinterschnittene Profilnuten aufweisen, sodass ansonsten keine weiteren Komplikationen im Montageprofil vorgesehen sein müssen.

Dem ersten Montageprofil zur ortsfesten Anordnung an einem Rahmen oder einer Zarge ist ein einfaches Funktionsprofil zugehörig, welches das Montageprofil beidseitig von außen umgreift und hinter seinen beiden Rändern verrastet ist, sodass eine werkzeugfreie Montage möglich wird, wozu es weiterhin von Vorteil sein kann, dass das Montageprofil zu seiner Montage auf seinem Kontaktrücken mit einem doppelseitigen Klebeband oder mit Klebstoff versehen sein kann, sodass die Montage ebenfalls einfachst ausgeführt werden kann, wobei es das Klebeband auch ermöglicht, das Montageprofil nach einer Fehlmontage oder nach einer Renovierung erneut an einer Zarge oder Tür zu positionieren, ebenso wie ein solches Klebeband oder Kleber vorteilhaft vorhandene Unebenheiten ausgleichen kann, wobei dies für beide Montageprofile gilt, seien sie nun ortsfest an einer Zarge angeordnet oder an einem beweglichen Türblatt.

Das dem zweiten Montageprofil zugedachte Dichtungsprofil ist ebenfalls C-profilartig als eleatischer Balg ausgebildet, wobei seine ebene plane Rückenfläche die Kontaktfläche zum Funktionsprofil bildet und es in Richtung seines Montageprofils ausgerichtete Montagewülste aufweist, die im montierten Zustand in die hinterschnittenen Profilnuten des Montageprofils eingreifen. Der Rand des Montageprofils ist dabei gegenüber der Materialdicke der übrigen Flächen und Stege des Montageprofils derart verstärkt ausgebildet und die Montagewülstedes Dichtungsprofils sind derart elastisch vorgespannt in den Profilnuten festgelegt, dass beim Schließen einer Tür ein seitliches Ausziehen der Montagewülsten aus den hinterschnittenen Profilnuten gänzlich unmöglich ist, wodurch die Betriebssicherheit und Lebensdauer des erfinderischen Schiebetürdichtungs-systems wesentlich verbessert ist.

Entsprechend einer weiteren vorteilhaften Ausgestaltung der Erfindung ist das Dichtungsprofil mittig hinter seiner Funktionsfläche mit einem breiten dünnen Magnetstreifen ausgestattet, der dort verklebt und/ oder zwischen zwei nach innen gerichteten Dichtungsprofilstegen des Dichtungsprofils positioniert oder verrastet ist, sodass die Dichtungsprofilstege bei vertikaler Anordnung des Schiebetürdichtungssystems ein horizontales Verschieben des Magnetstreifens formschlüssig verriegeln, ebenso wie das Verkleben ein vertikales Verschieben des Magnetstreifens im Dichtungsprofil verhindert. Bei dem gegenüberliegend angeordneten Teil des Schiebetürdichtungssystems ist ein Magnetstreifen rückseitig der Kontaktfläche des Funktionsprofils angeordnet, insbesondere ebenfalls mittels eines Klebers oder eines doppelseitigen Klebebandes verklebt, wobei der Magnetstreifen zwischen den beiden randseitigen Profilnuten angeordnet ist, deren innere Stege bei einer vertikalen Montage des Schiebetürdichtungssystems einen Magnetstreifen in horizontaler Richtung fixiert halten, sodass auch hier die Klebeverbindung für eine vertikal fixierte Anordnung des Magnetstreifen sorgt.

Bevorzugter weise sind die Magnetstreifen so breit ausgeführt, dass sie zur gegenseitigen Kontaktseite hin zwei Polungen aufweisen, wobei sie im Funktionsprofil und im Dichtungsprofil vorteilhaft so angeordnet sind, dass jeweils eine gegenseitige Anziehung stattfindet, wenn sich die beiden Bauteile des Schiebetürdichtungssystems unmittelbar gegenüberliegen. Dies sorgt zum einen für eine Fixierung einer Öffnungsstellung einer Tür oder auch einer Schließstellung, wohingegen zum anderen beim Öffnen einer Tür nach Überwindung eines kurzen Relativweges zwischen Funktionsprofil und Dichtungsprofil ein gegenseitiges Abstoßen der beiden Magnetprofile stattfindet, sodass ein Öffnung einer Tür unterstützt wird. Beim Schließen einer Tür wird hingegen die Tür nach einer Überwindung der gegenseitigen magnetischen Abstoßungskräfte im annährend übereinander positionierten Stellung des Funktionsprofils und des Dichtungsprofils eine exakte Positionierung erreicht, sodass auch eine zu weit geschobene Schiebetür in eine korrekte Position zurückgezogen wird.

Gemäß einer weiteren vorteilhaften Ausgestaltung der Erfindung ist das Funktionsprofil aus einem Aluminiumprofil gefertigt, welches mit einer gleitoptimierten, insbesondere eloxierten Oberfläche ausgestattet ist, wodurch sich zum einen einem öffnen und Schließen einer Tür nur ein geringer Reibungwiderstand entgegengesetzt wird und zum anderen die verminderte Reibung eine nahezu unbegrenzte Lebensdauer des Schiebetürdichtungssystems mit sich bringt.

Hierzu sind die Auflaufprofile über ein die Dauergebrauchstauglichkeit verbessernden abgeflachten Übergangskurve zur Funktionsfläche des Funktionsprofils sprungfrei übergangslos daran geformt.

Besonders vorteilhaft an diesem reibungsfreien Schiebetürsystem ist des Weiteren, dass die beiden Montageprofile samt ihrer Funktions- und Dichtungsprofile auch horizontal in Bewegungsrichtung einer Schiebetür im oberen Kopfbereich einer Zarge angeordnet sein können, wobei deren Funktionsflächen allerdings in ständigem Kontakt miteinander bleiben, wodurch insgesamt mit den vertikalen Funktionsflächen ein perfekt abschließendes dreiseitiges Schiebetürdichtungssystem zur Verfügung gestellt wird. Alle Profile lassen sich dabei unter beliebigen Winkeln auf Gehrung schneiden und unter jedem gewünschten Winkel zusammensetzen, sodass auch schräge Schiebetüren, etwa in Dachausbauten, sicher abgedichtet werden können.

Vorteilhaft ist weiterhin eine Ausführungsform der Erfindung, bei der das Dichtungsprofil mit antibakteriellen Zusatzstoffen versehen ist, sodass möglicherweise darauf aufsitzende Keime keine Lebensgrundlage finden.

Nachfolgend ist ein Ausführungsbeispiel der Erfindung anhand von Zeichnungen näher beschrieben. Es zeigen:
- Fig. 1: eine räumliche Teilansicht eines Schiebetürdichtungssystems an einer Zarge und einem Türblatt,
- Fig. 2: eine teilweise vergrößerte Darstellung des Schiebetürdichtungssystems gemäß Fig. 1,
- Fig. 3: eine geschnittene Draufsicht auf das Schiebetürdichtungssystems gemäß Fig. 1,
- Fig. 4: eine vergrößerte Teilansicht der Fig. 3,
- Fig. 5: eine Draufsicht auf ein Schiebetürdichtungssystem gemäß Fig. 3 mit verringerte Bauhöhe des Dichtungsprofils, und
- Fig. 6: eine Draufsicht auf ein Schiebetürdichtungssystem gemäß Fig. 3 mit einer gegenüber diesem erhöhten Bauhöhe des Dichtungsprofils.

Das Schiebetürdichtungssystem zur Anordnung an einem Rahmen oder Zarge 5 und einem Türblatt 6 oder zwischen zwei Türblättern 6 besteht im Wesentlichen aus zwei identischen Montageprofilen 7;8, die jeweils an einem Rahmen oder einer Zarge 5 und an oder in einer Nut eines Türblattes 6 angeordnet sind, wobei dies über Schrauben, aber insbesondere über doppelwirkende Klebebänder oder nur mittels Klebstoff erfolgt. Die Montageprofile 7;8 sind im wesentlichen C-formartig ausgebildet, wobei ihre Rücken als plane ebene Kontaktrücken 9;10 ausgebildet sind und sie entlang ihrer beiden Ränder mit entgegengesetzt den Kontaktflächen 9;10 nach außen offene hinterschnittene Profilnuten 15 ausgestattet sind, wobei zwischen den beiden Profilnuten 15 eine breite und freie Innennut 21 ausgebildet ist.

Das zargenfeste Montageprofil 7 wird von einem Funktionsprofil 11 aus Aluminium überdeckt, welches eine ebene Funktionsfläche 1 aufweist sowie zwei schräge Auflaufebenen 13 für ein Dichtungsprofil 12, welche über abgeflachte Übergangskurven sprungfrei und absatzfrei in die Funktionsfläche 1 übergehen. Die Auflaufebenen 13 weisen an ihren Enden nach innen gerichtete Wülste auf, die die seitlichen Profilnuten 15 von außen hintergreifen, sodass sich das Funktionsprofil 11 einfach elastisch auf das Montageprofil 7 aufklipsen lässt.

Auf seiner nach innen gerichteten Rückseite des Funktionsprofiles 11 ist dieses mit einem breiten Magnetstreifen 3 ausgestattet, dessen Breite ein vielfaches seiner Dicke entspricht, wobei der Magnetstreifen 3 von innen auf das Funktionsprofil 11 aufgeklebt ist und sich frei in die Innennut 21 des Montageprofils 7 bis in den freien Bereich zwischen den inneren Stege der Profilnuten 15 erstreckt.

Das Montageprofil 8 ist entweder auf oder in einer einfachen Vertiefungsnut in einem Türblatt 6 angeordnet und dort ebenfalls verklebt oder verschraubt, wobei das Dichtungsprofil 12 C-formartig ausgebildet ist und eine ebene plane Funktionsfläche 2 aufweist, die zur Funktionsfläche 1 gerichtet ist, wobei auf der entgegengesetzten Seite ein Magnetstreifen 4 zwischen zwei Dichtungsprofilstegen 20 angeordnet ist, der ebenfalls verklebt dort festgelegt ist, wobei das Verkleben ein vertikales Verschieben des Magnetstreifens 4 im Dichtungsprofil 12 verhindert, ebenso wie die Dichtungsprofilstege 20 ein horizontales Verschieben eines vertikal angeordneten Schiebetürdichtungssystems blockieren.

Das Dichtungsprofil 12 besteht aus einem mit antibakteriellen Zusatzstoffen versehenden elastomeren Kunststoff und weist an seinen den Profilnuten 15 des Montageprofils 8 zugewandten Enden Montagewülste 16 auf, die elastisch vorgespannt in die Profilnuten 15 eingesetzt sind, welche ihrerseits mit einer gegenüber der Materialstärke der übrigen Flächen und Stege des Montageprofils 8 verstärkten Rändern 18 ausgebildet sind, um eine mechanische Stabilität zu gewährleisten, die es verhindert, dass Montägewülste 16 beim Öffnen oder Schließen einer Schiebetür und dabei stets erfolgendem, mehr oder weniger starken Kontakt mit den Auflaufebenen 13 des Funktionsprofils 11 nicht aus den Profilnuten 15 herausgerissen werden können.

Um das Schiebtürdichtungssystem auf unterschiedliche Montageabstände zwischen Türblättern 6 und Zargen 5 abstimmen zu können, ist das Dichtungsprofil 22;23, wie in den Figuren 5 und 6 gezeigt, entweder tiefer oder höher bauend ausgebildet.

Dieses Schiebetürdichtungssystem lässt sich an allen Zargen und Türblättern aus Holz, Glas, Blech oder Alu anordnen, ebenso wie es alle Anforderungen an den Schall-, Rauch- und Brandschutz erfüllt und dabei auch als antibakterielles Schiebetürdichtungssystem fungiert.

## Patentansprüche

1. Schiebetürdichtungssystem mit gegenseitigen Funktionsflächen (1;2) und dahinter angeordneten Magneten, **dadurch gekennzeichnet, dass** es aus zwei gegensinnig an einem Rahmen oder einer Zarge (5) und einem Türblatt (6) anordbaren ersten und zweiten Montageprofilen (7;8) mit jeweiligen flachen Kontaktrücken (9;10) besteht, und dass an einem ersten Montageprofil (7) ein Funktionsprofil (11) mit einer zur Oberfläche der Zarge (5) parallelen ersten Funktionsfläche (1) und einer in eine Schließrichtung gerichteten schrägen Auflaufebene (13) angeordnet ist und an dem zweiten Montageprofil (8) ein elastisches Dichtungsprofil (12;22;23) festgelegt ist, mit einer zur ersten Funktionsfläche (1) parallelen zweiten Funktionsfläche (2) und mit einem seitlichen Auflaufprofil (14) zum Auflaufen des Dichtungsprofils (12;22;23) über die Auflaufebene (13) des Funktionsprofils (11), wobei das Dichtungsprofil (12;22;23) zur Abstimmung auf unterschiedliche Montageabstände zwischen Türblättern (6) und Zargen (5) unterschiedlich hoch oder tief bauend ausgebildet ist.

2. Schiebetürdichtungssystem nach Anspruch 1, **dadurch gekennzeichnet, dass** die beiden Montageprofile (7;8) identische Querschnitte aufweisen.

3. Schiebetürdichtungssystem nach Anspruch 2, **dadurch gekennzeichnet, dass** ein Montageprofil (7;8) C-formartig ausgebildet ist und sein Rücken den Kontaktrücken (9;10) bildet und dass es entlang seiner beiden Ränder entgegengesetzt der Kontaktrücken (9;10) nach außen offene hinterschnittene Profilnuten (15) aufweist.

4. Schiebetürdichtungssystem nach Anspruch 3, **dadurch gekennzeichnet, dass** das Funktionsprofil (11) das erste Montageprofil (7) seitlich von außen umgreift und hinter seinen beiden Rändern (17) verrastet ist.

5. Schiebetürdichtungssystem nach Anspruch 3, **dadurch gekennzeichnet, dass** das Dichtungsprofil (12;22;23) als C-profilartiger elastischer Balg ausgebildet ist und sein Rücken die zweite Kontaktfläche (10) bildet und dass es mit nach außen gerichteten Montagewülsten (16) ausgestattet ist, die im montierten Zustand in die hinterschnittenen Profilnuten (15) des Montageprofils (8) eingreifen.

6. Schiebetürdichtungssystem nach Anspruch 5, **dadurch gekennzeichnet, dass** das Dichtungsprofil (12;22;23) mittig hinter seiner Funktionsfläche (2) mit einem Magnetstreifen (4) ausgestattet ist, der dort verklebt und/ oder zwischen zwei nach innen gerichteten Dichtungsprofilstegen (20) des Dichtungsprofils (12;22;23) positioniert oder verrastet ist.

7. Schiebetürdichtungssystem nach Anspruch 3, **dadurch gekennzeichnet, dass** das ersten Montageprofil (7) zwischen den beiden Profilnuten (15) mit einem Magnetstreifen (3) ausgestattet ist, der dort rückseitig der ersten Kontaktfläche am Führungsprofil (11) angeordnet, insbesondere verklebt ist.

8. Schiebetürdichtungssystem nach einem der vorgenannten Ansprüche 6 oder 7, **dadurch gekennzeichnet, dass** die Magnetstreifen (3;4) über ihre Breite zwei Polungen aufweisen und dass der Magnetstreifen (4) im Dichtungsprofil (12;22;23) umgekehrt herum montiert ist als der Magnetstreifen (3) hinter dem Funktionsprofil (11) und dass sich die Magnetstreifen (3;4) in genau übereinander positionierter Stellung des Funktions- und des Dichtungsprofils gegenseitig anziehen.

9. Schiebetürdichtungssystem nach einem der vorgenannten Ansprüche, **dadurch gekennzeichnet, dass** der Rand (18) des Montageprofils (8) gegenüber der Materialdicke der übrigen Flächen und Stege des Montageprofils (8) verstärkt ausgebildet und der Montagewulst (15) des Dichtungsprofils (12;22;23) elastisch vorgespannt in der Profilnut (15) festgelegt ist.

10. Schiebetürdichtungssystem nach einem der vorgenannten Ansprüche, **dadurch gekennzeichnet, dass** das Funktionsprofil (11) aus Aluminium besteht und mit einer gleitoptimierten Oberfläche ausgestattet ist.

11. Schiebetürdichtungssystem nach einem der vorgenannten Ansprüche, **dadurch gekennzeichnet, dass** die Auflaufprofile (14) über einen die Dauergebrauchstauglichkeit verbessernden abgeflachten Übergangskurve zur Funktionsfläche (1) sprung- und absatzfrei daran angeformt sind.

12. Schiebetürdichtungssystem nach einem der vorgenannten Ansprüche, **dadurch gekennzeichnet, dass** das Dichtungsprofil (12;22;23) mit antibakteriellen Zusatzstoffen versehen ist.

13. Schiebetürdichtungssystem nach einem der vorgenannten Ansprüche, **dadurch gekennzeichnet, dass** das Montageprofil (7;8) zur Montage auf seinem Kontaktrücken mit einem doppelseitigen Klebeband versehen ist.

14. Schiebetürdichtungssystem nach einem der vorgenannten Ansprüche, **dadurch gekennzeichnet, dass** die Profile (7;8) vertikal oder horizontal oder schräg verlaufend an entsprechenden Rahmen (5) und Türblättern (6) anordbar ausgebildet sind.

## Claims

1. A sliding door seal system with opposite functional surfaces (1; 2) and magnets arranged behind them, **characterized in that** it consists of two first and second mounting profiles (7; 8), which are arrangeable in opposite directions on a frame or a case (5) and on a door leaf (6) and each have flat contact backs (9; 10), **and that** a functional profile (11) is arranged on a first mounting profile (7) and has a first functional surface (1) parallel to the surface of the case (5) and an oblique ramp plane (13) directed in a closing direction, and an elastic seal profile (12; 22; 23) is fixed on the second mounting profile (8) and has a second functional surface (2) parallel to the first functional surface (1) and a lateral ramp profile (14) for running the seal profile (12; 22; 23) over the ramp plane (13) of the functional profile (11), wherein the seal profile (12; 22; 23) is designed to be of different heights or depths in order to adapt to different mounting distances between door leaves (6) and cases (5).

2. The sliding door seal system according to claim 1, **characterized in that** the two mounting profiles (7; 8) have identical cross sections.

3. The sliding door seal system according to claim 2, **characterized in that** a mounting profile (7; 8) is C-shaped, and the back thereof forms the contact back (9; 10), **and that** it has, along its two edges and opposite the contact backs (9; 10), undercut profile grooves (15) that are open to the outside.

4. The sliding door seal system according to claim 3, **characterized in that** the functional profile (11) surrounds the first mounting profile (7) laterally from the outside and is latched behind its two edges (17).

5. The sliding door seal system according to claim 3, **characterized in that** the seal profile (12; 22; 23) is designed as a C-profile-like elastic bellows, and the back thereof forms the second contact surface (10), **and that** it is equipped with outwardly directed mounting beads (16), which, in the mounted state, engage in the undercut profile grooves (15) of the mounting profile (8).

6. The sliding door seal system according to claim 5, **characterized in that** the seal profile (12; 22; 23) is equipped centrally behind its functional surface (2) with a magnetic strip (4), which is glued there and/or is positioned or latched between two inwardly directed seal profile ridges (20) of the seal profile (12; 22; 23).

7. The sliding door seal system according to claim 3, **characterized in that** the first mounting profile (7) is equipped between the two profile grooves (15) with a magnetic strip (3), which is arranged, in particular glued, there on the guide profile (11) on the rear side of the first contact surface.

8. The sliding door seal system according to either of the preceding claims 6 or 7, **characterized in that** the magnetic strips (3; 4) have two poles over their width, **and that** the magnetic strip (4) is mounted in the seal profile (12; 22; 23) the other way around than the magnetic strip (3) behind the functional profile (11), **and that** the magnetic strips (3; 4) attract one another when the functional and seal profiles are positioned exactly one above the other.

9. The sliding door seal system according to any of the preceding claims, **characterized in that** the edge (18) of the mounting profile (8) is designed to be reinforced in comparison with the material thickness of the other surfaces and ridges of the mounting profile (8), and the mounting bead (15) of the seal profile (12; 22; 23) is fixed in the profile groove (15) in an elastically prestressed manner.

10. The sliding door seal system according to any of the preceding claims, **characterized in that** the functional profile (11) consists of aluminum and is equipped with a low-friction surface.

11. The sliding door seal system according to any of the preceding claims, **characterized in that** the ramp profiles (14) are integrally formed on the functional surface (1) via a flattened transition curve to said functional surface without steps or shoulders, which improves the long-term usability.

12. The sliding door seal system according to any of the preceding claims, **characterized in that** the seal profile (12; 22; 23) is provided with antibacterial additives.

13. The sliding door seal system according to any of the preceding claims, **characterized in that** the mounting profile (7; 8) is provided on its contact back with a double-sided adhesive tape for mounting.

14. The sliding door seal system according to any of the preceding claims, **characterized in that** the profiles (7; 8) are designed to be arrangeable vertically or horizontally or obliquely on corresponding frames (5) and door leaves (6).

## Revendications

1. Système d'étanchéité pour porte coulissante comportant des surfaces fonctionnelles (1 ; 2) réciproques et des aimants disposés derrière celles-ci, **caractérisé en ce qu'il** est constitué de deux premier et second profilés de montage (7 ; 8) comportant des dos de contact (9 ; 10) plats respectifs et pouvant être disposés en sens inverse sur un cadre ou un dormant (5) et un vantail de porte (6), et **en ce qu'**un profilé fonctionnel (11) comportant une première surface fonctionnelle (1) parallèle à la surface du dormant (5) et un plan de passage (13) oblique orienté dans un sens de fermeture est disposé sur un premier profilé de montage (7) et un profilé d'étanchéité (12 ; 22 ; 23) élastique comportant une seconde surface fonctionnelle (2) parallèle à la première surface fonctionnelle (1) et comportant un profilé de passage (14) latéral permettant de faire passer le profilé d'étanchéité (12 ; 22 ; 23) au-dessus du plan de passage (13) du profilé fonctionnel (11) est fixé au second profilé de montage (8), le profilé d'étanchéité (12 ; 22 ; 23) étant conçu avec différentes hauteurs ou profondeurs pour s'adapter à différentes distances de montage entre les vantaux de porte (6) et les dormants (5).

2. Système d'étanchéité pour porte coulissante selon la revendication 1, **caractérisé en ce que** les deux profilés de montage (7 ; 8) présentent des sections transversales identiques.

3. Système d'étanchéité pour porte coulissante selon la revendication 2, **caractérisé en ce qu'**un profilé de montage (7 ; 8) est réalisé sous forme de C et son dos forme le dos de contact (9 ; 10), **et en ce qu**'il présente des rainures de profilé (15) en contre-dépouille ouvertes vers l'extérieur le long de ses deux bords à l'opposé des dos de contact (9 ; 10).

4. Système d'étanchéité pour porte coulissante selon la revendication 3, **caractérisé en ce que** le profilé fonctionnel (11) entoure le premier profilé de montage (7) latéralement depuis l'extérieur et est encliqueté derrière ses deux bords (17).

5. Système d'étanchéité pour porte coulissante selon la revendication 3, **caractérisé en ce que** le profilé d'étanchéité (12 ; 22 ; 23) est réalisé sous forme d'un soufflet élastique à la manière d'un profilé en C et son dos forme la seconde surface de contact (10), **et en ce qu'**il est équipé de bourrelets de montage (16) dirigés vers l'extérieur, lesquels, à l'état monté, viennent en prise dans les rainures de profilé (15) en contre-dépouille du profilé de montage (8).

6. Système d'étanchéité pour porte coulissante selon la revendication 5, **caractérisé en ce que** le profilé d'étanchéité (12 ; 22 ; 23) est équipé d'une bande magnétique (4) au centre derrière sa surface fonctionnelle (2), laquelle bande magnétique est collée et/ou est positionnée ou encliquetée entre deux nervures de profilé d'étanchéité (20) du profilé d'étanchéité (12 ; 22 ; 23) dirigées vers l'intérieur.

7. Système d'étanchéité pour porte coulissante selon la revendication 3, **caractérisé en ce que** le premier profilé de montage (7) est équipé d'une bande magnétique (3) entre les deux rainures de profilé (15), laquelle est disposée, en particulier collée, sur le profilé de guidage (11) côté arrière de la première surface de contact.

8. Système d'étanchéité pour porte coulissante selon l'une des revendications précédentes 6 ou 7, **caractérisé en ce que** les bandes magnétiques (3 ; 4) présentent deux polarités sur leur largeur **et en ce que** la bande magnétique (4) est montée dans le profilé d'étanchéité (12 ; 22 ; 23) à l'envers de la bande magnétique (3) derrière le profilé fonctionnel (11) **et en ce que** les bandes magnétiques (3 ; 4) s'attirent mutuellement lorsque le profilé fonctionnel et le profilé d'étanchéité sont positionnés exactement l'un au-dessus de l'autre.

9. Système d'étanchéité pour porte coulissante selon l'une des revendications précédentes, **caractérisé en ce que** le bord (18) du profilé de montage (8) est renforcé par rapport à l'épaisseur de matériau des autres surfaces et nervures du profilé de montage (8) et le bourrelet de montage (15) du profilé d'étanchéité (12 ; 22 ; 23) est fixé de manière à être précontraint élastiquement dans la rainure de profilé (15).

10. Système d'étanchéité pour porte coulissante selon l'une des revendications précédentes, **caractérisé en ce que** le profilé fonctionnel (11) est en aluminium et est équipé d'une surface à glissement optimisé.

11. Système d'étanchéité pour porte coulissante selon l'une des revendications précédentes, **caractérisé en ce que** les profilés de passage (14) sont formés sans pas et sans épaulement vers la surface fonctionnelle (1) par l'intermédiaire d'une courbe de transition aplatie améliorant l'aptitude à l'utilisation continue.

12. Système d'étanchéité pour porte coulissante selon l'une des revendications précédentes, **caractérisé en ce que** le profilé d'étanchéité (12 ; 22 ; 23) est pourvu d'additifs antibactériens.

13. Système d'étanchéité pour porte coulissante selon l'une des revendications précédentes, **caractérisé en ce que** le profilé de montage (7 ; 8) est pourvu d'un ruban adhésif double face pour le montage sur son dos de contact.

14. Système d'étanchéité pour porte coulissante selon l'une des revendications précédentes, **caractérisé en ce que** les profilés (7 ; 8) sont conçus de manière à s'étendre verticalement ou horizontalement ou obliquement et à pouvoir être disposés sur des cadres (5) et des vantaux de porte (6) correspondants.
